# EUROPÄISCHE PATENTSCHRIFT

(11) **EP 0 075 302 B1**
(45) Veröffentlichungstag und Bekanntmachung des Hinweises auf die Patenterteilung: **31.07.1985**
(21) Anmeldenummer: 82108653.5
(22) Anmeldetag: 18.09.1982
(51) Int. Cl.: G10K 11/00, G10K 13/00

(54) **Sensor für die Durchführung einer Distanzmessung nach dem Ultraschall-Echoprinzip**
Sensor for measuring distances using ultrasonic echos
Dispositif pour mesurer des distances au moyen d'échos ultrasonores

(30) Priorität: 23.09.1981 DE 3137745
(43) Veröffentlichungstag der Anmeldung: 30.03.1983
(73) Patentinhaber: Gelhard, Egon, D-53909 Zülpich (DE)
(72) Erfinder: Gelhard, Egon, D-53909 Zülpich (DE)
(74) Vertreter: Zipse + Habersack

## Beschreibung

Die Erfindung geht aus von einem Sensor für die Durchführung einer Distanzmessung nach dem Ultraschall-Echoprinzip, insbesondere zur Ermittlung und Anzeige der Annäherungsabstände zwischen Fahrzeugen und Hindernissen im Nahbereich mit einem Ultraschallsende- und/ oder -empfängerwandler zur Ausstrahlung der Ultraschallsignale bzw. zum Empfang der vom Hindernis reflektierten Ultraschallsignale, wobei der Wandler ein topfförmiges Wandlergehäuse mit darin an dem als Membran ausgebildeten Topfboden angeordnetem piezokeramischen Schwinger umfaßt.

In der EP-A-0 048 958 ist ein Verfahren zur Distanzmessung nach dem Ultraschall-Echoprinzip beschrieben, welches insbesondere zur Ermittlung und Anzeige der Annäherungsabstände zwischen Fahrzeug und Hindernis im Nahbereich angewendet werden kann.

Nach der praktischen Anwendung und dem mehrfachen Einsatz des in der genannten Patentschrift beschriebenen Verfahrens hat es sich gezeigt, daß die Empfindlichkeit, die Meßgenauigkeit, die Störempfindlichkeit und die Informationsübermittlung an den Fahrer verbessert und die Baugröße der eingesetzten Sensoren erheblich verkleinert werden kann.

Der im Anspruch 1 angegebenen Erfindung liegt daher die Aufgabe zugrunde, durch die Verwendung eines besonders ausgebildeten Ultraschallsensors in Topfform mit enger, geformter Sende- und/oder Empfangskeule die zuvor genannte Empfindlichkeit, Meßgenauigkeit und Störunempfindlichkeit wesentlich zu verbessern.

Durch die Maßnahme der Erfindung werden bei der Ermittlung und Anzeige der Annäherungsabstände zwischen Fahrzeug und Hindernis im Nahbereich folgende wesentliche Vorteile erzielt:
1. Ein Einparken durch Rückwärtsfahren oder das Anfahren an eine Laderampe kann vorwiegend nur durch die akustische Signalabgabe erfolgen.
2. Der Einbau oder die Anbringung der Sensoren mit den Abmessungen von ca. 70 x 45 x 25 mm kann an geschützten Stellen des Fahrzeuges erfolgen.
3. Die Beeinflussung des Ultraschall-Empfängers durch störenden Körperschall ist weitgehend vermieden.
4. Die Empfindlichkeit des Systems kann gesteigert werden, da die Sender- und Empfangskeulen enger und mit schärferen Konturen geformt werden können, so daß Bodenreflexionen vermieden werden können.

Der Erfindungsgegenstand wird im folgenden anhand der Fig.la bis 4b beschrieben. Dabei zeigt
Fig. 1 einen schematischen, nicht maßstäblichen Querschnitt durch einen Ultraschall-Sensor mit inneren Dämpfungssegmenten.
   Fig. 1 b zeigt einen schematischen Einblick von hinten in einen geöffneten Ultraschall-Sensor mit inneren Dämpfungssegmenten gemäß Fig. 1 a.
Fig.2a zeigt eine mögliche Ausbildungsvariante des Trichters als Kreiskegel-Trichter.
   Fig. 2b zeigt eine mögliche Ausbildungsva riante des Trichters als Paraboloid-Kegel-Trichter.
   Fig. 2c zeigt eine mögliche Ausbildungsvariante des Trichters als Rechteck-Kegel-Trichter.
   F i g. 2d zeigt eine mögliche Ausbildungsvariante des Trichters als Trichter mit ovalem Kegelquerschnitt.
Fig. 3a zeigt eine Ansicht eines Sensors für ein Einwandler-System.
   Fig. 3b zeigt einen schematischen, unmaßstäblichen Horizontal-Querschnitt durch einen Sensor gemäß Fig. 3a.
   Fig. 3c zeigt einen schematischen, unmaßstäblichen Vertikal-Querschnitt durch einen Sensor gemäß Fig. 3a.
Fig. 4a zeigt eine schematische Stirnansicht eines Zwei-Wandler-Sensors.
   Fig. 4b zeigt einen vertikalen Querschnitt durch einen Zwei-Wandler-Sensor gemäß Fig. 4a.

Wie sich aus den Fig. 1a und 1 ergibt, ist auf das topfähnliche Wandlergehäuse 39 mit relativ dickwandigem Gehäusemantel und der als dünnwandiger Gehäuseboden ausgebildeten Sende-und Empfangsmembran 37 innenseitig ein piezokeramischer Schwinger aufgeklebt, dem über die Anschlußleitung 38 elektrische Energie zugeführt wird. Membranstärke, Eigenresonanz und Erregungsfrequenz sind aufeinander abgestimmt. Der Frequenzbereich liegt zwischen 28 und 86 kHz. Als günstig für einen Wandlergehäuse-Durchmesser von ca. 25 mm hat sich eine Arbeitsfrequenz zwischen 29 und 30 kHz herausgestellt.

Innenseitig sind in das Wandlergehäuse 39 zwei horizontal gegenüberliegende, kreisabschnittsförmige Dämpfungssegmente aus Weichgummi angebracht (eingegossen oder aufvulkanisiert), die etwa 20 bis 40% der inneren Membranfläche bedecken und auch innigen Kontakt zur inneren Gehäusewand haben.

Wird der Wandler als Sender benutzt, so ist eine Shore-Härte von 50 bis 60 Grad geeignet, wird er als Empfänger eingesetzt, so sollten 40 Grad Shore nicht überschritten werden.

Bei Verwendung als Sender und Empfänger (Ein-Wandler-System) ist ein Kompromiß bei ca. 45 Grad Shore anzustreben.

Diese angebrachten Dämpfungssegmente bewirken, daß sich etwa der in Fig. 1 b dargestellte Konturenverlauf 101 der Sende- bzw. Empfangskeule in einer mittleren Meßentfernung einstellt, ohne daß die bei ungedämpften Wandlern für den vorgesehenen Ernstfall sehr störenden Keulenzipfel unter 45 Grad auftreten.

Eine theoretische Erklärung für diesen Effekt konnte bislang nicht gefunden werden, wohl auch deshalb, weil dieser mit großer Sicherheit reproduzierbare Effekt nur dann auftritt, wenn Wandlerdurchmesser, Wandlerwand- und Membranstärke, Volumen, Härte und Berührungsfläche des Dämpfungsmaterials, Eigen-und Erregerfrequenz des piezokeramischen Schwingers eng aufeinander abgestimmt sind.

Damit vom Wandlergehäuse 39 und vom Schwinger 98 möglicher Körperschall (Motorvibrationen) ferngehalten werden, ist das eigentliche Sensorgehäuse aus Weichplastik oder Weichgummi von ca. 80 Grad Shore-Härte gefertigt.

Dadurch wird auch gleichzeitig vermieden, daß Verformungskräfte des Gehäuses durch nicht fachgerechte Montage auf den Wandler störend einwirken können.

Anmerkung: Aus Gründen der anschaulichen Darstellung ist in Fig. 1a die Horizontal-Achse senkrecht stehend gezeichnet.

In den Fig. 2a bis 2d kann der in Fig. 1 dargestellte Wandler in Gehäuse mit aufgesetzten Trichtern der verschiedensten Formen und Querschnitte eingesetzt werden, wobei je nach Trichter-Ausbildung und Trichterlänge die durch die Dämpfungssegmente erzielte Form der Sende-und/oder Empfangskeule noch variiert werden kann.

Die dargestellten Querschnitte (Kreis, Rechteck oder Oval) können auch zu Trichtern mit Zwei-Ebenen-Krümmungen (z. B. Parabol-Verlauf) zusammengefügt werden.

In einer umfangreichen Versuchsreihe ermittelt, daß sich bei einem Wandler 30, der, wie in den Fig. 3a-3c dargestellt, in einer Mulde 107 eines rechteckkastenförmigen Gehäuses 102 sitzt, dann eine für den vorliegenden Einsatzfall optimale zusätzliche Formung der Ausbreitungskeule ergibt, wenn die Mulde, gemessen an der Austrittsfläche, etwa 2 bis 2,5mal Wandlerdurchmesser-Breite, 1,5fache Wandlerdurchmesser-Höhe und 0,7 bis 0,8fache Wandlerdurchmesser-Tiefe hat und dabei der Muldenrandwinkel 108, gemessen zur Systemachse 44, im Minimum ca. 5 Altgrad beträgt.

Eine solche Ausbildung bewirkt, daß die Sende- und Empfangskeulen 101 in der Horizontalen einen großen Öffnungswinkel 48 und in der Vertikalen einen kleinen Öffnungswinkel 47 ohne die störenden Nebenzipfel haben.

Im Gehäuse 103 können zur spannungsfreien Montage Schlitze 112 oder Bohrungen vorgesehen werden.

Wird mit einem Zwei-Wandler-System gearbeitet, so lassen sich zwei Wandlergehäuse gemäß den Fig. 3a-3c zu einem Block vereinigen, wobei dann die obere Mulde den UltraschallSender, die untere Mulde den Ultraschall-Empfänger aufnimmt (Fig. 4a und 4b).

Um jedoch eine direkte Kopplung zwischen Sender und Empfänger zu vermeiden, erweist sich eine querverlaufende Rinne 111 mit halbkreisförmigem Querschnitt zwischen den beiden Mulden in der Blockstirnseite als wirksame Maßnahme. Sie wurde in zahlreichen Versuchen ermittelt. Eine theoretische Erklärung konnte auch hierfür, bedingt durch die vielschichtigen Randbedingungen, noch nicht gefunden werden.

## Patentansprüche

1. Sensor für die Durchführung einer Distanzmessung nach dem Ultraschall-Echoprinzip, insbesondere zur Ermittlung und Anzeige der Annäherungsabstände zwischen Fahrzeugen und Hindernissen im Nahbereich, mit einem Ultraschallsende- und/oder Empfängerwandler zur Ausstrahlung der Ultraschallsignale bzw. zum Empfang der vom Hindernis reflektierten Ultraschallsignale, wobei der Wandler ein topfförmiges Wandlergehäuse mit darin an dem als Membran ausgebildeten Topfboden angeordnetem piezokeramischen Schwinger umfaßt, dadurch gekennzeichnet, daß an der Innenseite des Wandlergehäuses im Bereich der Membran zwei einander gegenüberliegende kreisabschnittförmige Ultraschall-Dämpfungskörper (99) zur Formung der Ausbreitungs- bzw. Empfangskeule angeordnet sind.

2. Sensor nach Anspruch 1, dadurch gekennzeichnet, daß die Dämpfungskörper für den Ultraschall-Sender aus Weichgummi von ca. 50 bis 60 Grad Shore-Härte, für den Ultraschall-Empfänger aus Weichgummi mit maximal 40 Grad Shore-Härte bestehen.

3. Sensor nach Anspruch 1 oder 2, dadurch gekennzeichnet, daß ein das Wandlergehäuse aufnehmendes Gehäuse (102) aus Weichgummi mit ca. 80 Grad Shore-Härte besteht.

4. Sensor nach Anspruch 1, 2 und 3, dadurch gekennzeichnet, daß der Sende- und/oder Empfängerwandler (30) zur zusätzlichen Formgebung der Ausbreitungs- bzw. Empfangskeule in einer Gehäusemulde (107) sitzt, deren Begrenzungsflächen unter einem Winkel von ca. 85 Altgrad zur Austrittsebene enden.

5. Sensor nach Anspruch 1 bis 4, mit je einem getrennten Sende- und Empfängerwandler in einem gemeinsamen Gehäuse, in zwei Mulden liegend, dadurch gekennzeichnet, daß der Senderwandler (109) vom Empfängerwandler (110) durch eine querverlaufende Rinne (111) in der vorderen Gehäuse-Stirnfläche akustisch entkoppelt ist.

## Claims

1. Sensor for measuring distances using the ultrasonic echo principle, in particular for determining and indicating the distances of approach between vehicles and obstacles within a short range, with an ultrasonic transmitter- and/or receiver-transducer to emit ultrasonic signals or to receive ultrasonic signals reflected from the obstacle, wherein the transducer comprises a cup- shaped transducer housing with a piezoceramic oscillator located on the cup base which is formed as the diaphragm, characterised in that two segmental ultrasonic bodies (99) situated opposite each other ore located on the inner side of the transducer housing in the vicinity of the diaphragm to form the transmitting and receiving lobe respectively.

2. Sensor according to claim 1, characterised in that the damping bodies for the ultrasonic transmitter are made of soft rubber of ca. 50 to 60 degrees Shore Hardness and those for the ultrasonic receiver are made of soft rubber of max. 40 degrees Shore Hardness.

3. Sensor according to claim 1 or 2, characterised in that a housing (102) to receive the transducer housing is made of soft rubber of ca. 80 degrees Shore Hardness.

4. Sensor according to claim 1, 2 and 3, characterised in that the transmitter- and/oder receiver-transducer (30), to give additional shape to the transmission- or receiving-lobe, sits in a housing cavity (107) whose areas of contact end below an angle of ca. 85 degrees to the outlet level.

5. Sensor according to claim 1 to 4, with a separate transmitter- and receiver-transducer in a common housing and sitting in two cavities, characterised in that the transmission transducer (109) is acoustically decoupled from the receiver transducer (110) by a transverse channel (111) in the front face of the housing.

## Revendications

1. Capteur pour l'exécution d'une mesure de distance selon le principe des échos ultrasonores, en particulier pour la détermination et l'indication des distances d'approche entre véhicules et obstacles dans la région proche, comportant un transducteur d'émission et/ou de réception d'ultrasons, respectivement pour l'émission des signaux ultrasonores et pour la réception des signaux réfléchis par l'obstacle, le transducteur comprenant un boîtier de transducteur en forme de cuvette dans lequel un oscillateur piézocéramique est disposé sur le fond de cuvette conçu sous forme de membrane, caractérisé en ce que du côté intérieur du boîtier de transducteur sont disposés, dans la région de la membrane, deux corps à ultrasons (99) opposés, en forme de portion de cercle, destinés à former respectivement les lobes de propagation et de réception.

2. Capteur selon la revendication 1, caractérisé en ce que les corps d'amortissement sont formés, pour l'émetteur d'ultrasons, de caoutchouc mou d'une dureté Shore d'environ 50 à 60° et pour le récepteur d'ultrasons, de caoutchouc mou d'une dureté Shore de 40° au maximum.

3. Capteur selon l'une des revendications 1 et 2, caractérisé en ce qu'il existe un boîtier (102) en caoutchouc mou d'une dureté Shore d'environ 80°, logeant le boîtier de transducteur.

4. Capteur selon l'une des revendications 1, 2 et 3, caractérisé en ce que le transducteur d'émission et/ou de réception (30) est placé, pour en formage supplémentaire des loges de propagation et de réception, dans un creux (107) du boîtier, dont les surfaces de limitation se terminent sous un angle d'environ 85° avec le plan de sortie.

5. Capteur selon l'une des revendications 1 à 4, présentant un transducteur d'émission et un transducteur de réception séparés dans un boîtier commun, placés dans deux creux, caractérisé en ce que le transducteur d'émission (109) est découplé acoustiquement du transducteur de réception (110) par une rigole dirigée transversalement (111) dans la surface frontale antérieure du boîtier.
